# EUROPÄISCHE PATENTSCHRIFT

(11) **EP 0 496 758 B1**
(45) Veröffentlichungstag und Bekanntmachung des Hinweises auf die Patenterteilung: **25.08.1993**
(21) Anmeldenummer: 90915114.4
(22) Anmeldetag: 18.10.1990
(51) Int. Cl.: F26B 3/28

(54) **TROCKNER, INSBESONDERE ZWISCHENTROCKNER**
DRIER, ESPECIALLY AN INTERMEDIATE DRIER
SECHEUR, NOTAMMENT SECHEUR AUXILIAIRE

(30) Priorität: 19.10.1989 DE 3934905
(43) Veröffentlichungstag der Anmeldung: 05.08.1992
(73) Patentinhaber: SCHUSTER-MORATH, Winfried, D-83080 Oberaudorf (DE); FRITZ, Hans-Helmut, D-69190 Walldorf (DE)
(72) Erfinder: SCHUSTER-MORATH, Winfried, D-83080 Oberaudorf (DE); FRITZ, Hans-Helmut, D-69190 Walldorf (DE)
(74) Vertreter: Flach, Dieter Rolf Paul, Dipl.-Phys.
(86) Internationale Anmeldenummer: EP9001767
(87) Internationale Veröffentlichungsnummer: WO9105978

(56) Entgegenhaltungen:
- EP-A- 89 327
- EP-A- 213 855
- DE-A- 1 771 667
- DE-C- 891 352
- FR-A- 909 359
- FR-A- 1 051 766
- FR-A- 1 072 871
- US-A- 4 526 101

## Beschreibung

Die Erfindung betrifft einen Trockner, insbesondere Zwischentrockner, vor allem zum Trocknen von Druckfarbe, Lebensmittelfarbe etc. nach dem Oberbegriff des Anspruches 1.

In vielen technischen Bereichen ist nach Durchführung jeweils eines Verfahrensabschnittes eine Zwischentrocknung des zu bearbeitenden Gutes notwendig. Dies gilt beispielsweise im Druckereigewerbe und dort wiederum insbesondere auch bei der Herstellung von Siebdrucken. Denn bei Mehrfarben-Siebdrucken muß nach der Aufbringung einer jeweiligen Farbdrucksequenz die Druckfarbe zunächst zwischengetrocknet werden, bevor mit dem Auftrag der nächsten Siebdruck-Farbe begonnen werden kann.

Aber auch beim Trocknen von Druckfarben, nicht nur im Textilbereich, sondern auch beim Bedrucken von Papier, Folien und anderen Medien, wie beispielsweise selbst beim Einfärben von Marzipan, sind derartige Zwischentrocknungsschritte notwendig.

Als Trockner und insbesondere Zwischentrockner sind bereits Geräte bekannt geworden, die mittels intensiver Lichtbestrahlung einen Trocknungsprozeß durchführen. Beispielsweise können mehrere Leuchtstoffröhren parallel nebeneinander angeordnet werden, so daß bei Durchführung des Zwischentrocknungsprozesses das zu trocknende Gut unterhalb der Röhren auf einen Ablagetisch gelegt und dann durch die Leuchtstoffröhren bestrahlt wird. Nach Vollendung des Trocknungsvorganges kann der nächste Bearbeitungs- und Verfahrensschritt beginnen.

Eine derartige Anordnung ist beispielsweise aus der FR-A-1 072 871 bekannt geworden.

Bei diesem vorbekannten Stand der Technik kann gegenüber früheren Lösungen eine gewisse Verbesserung dadurch erzielt werden, daß beispielsweise zwei unterschiedliche Röhrentypen verwandt werden, die jeweils abwechselnd in Parallelausrichtung nebeneinander angeordnet werden. Die beiden Röhrentypen wurden so ausgewählt, daß sie ein Lichtspektrum mit unterschiedlicher Lichtwellenlänge ausstrahlten, wodurch der Trocknungsprozeß beschleunigt werden konnte. Dies kann damit erklärt werden, daß die Druckfarben aus einer Vielzahl unterschiedlichster chemischer Verbindungen bestehen, deren Trocknungsgeschwindigkeit grundsätzlich unterschiedlich ist. Durch das Trocknen von Druckfarben mit nur einem Röhren- oder allgemeinen Lampentyp mit einem bestimmten vom technischen Aufbau der Lampenröhre her festgelegten Frequenz- und Farbtemperaturband bedeutet dann aber, daß durch diese festgelegte Wellenlänge oder durch den dadurch festgelegten Wellenlängenbereich nur eine bestimmte, sehr schmale Druckfarbenpalette optimal angetrocknet werden kann. Alle außerhalb dieser Druckfarbenpalette liegenden farben trocknen schlecht oder reagieren überhaupt nicht.

Die bisher bekannt gewordenen Trockner und insbesondere Zwischentrockner konnten trotz bereits festgestellter Verbesserungen zwar eine gewisse Verkürzung der erforderlichen Trocknungszeit bewirken, ohne daß aber das Ergebnis bereits als befriedigend bezeichnet werden könnte.

Aufgabe der vorliegenden Erfindung ist es von daher, einen Trockner und insbesondere einen Zwischentrockner zu schaffen, mit dem in einem gegenüber dem Stand der Technik noch deutlich kürzeren Zeitraum eine durchaus als befriedigend zu bezeichnende Antrocknung des Trockengutes, insbesondere von mit wasser- bzw. plastisolhaltigen Druckfarben behandelten Trockengutes möglich wird.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die erfindungsgemäße Vorrichtung wird es erstmals möglich, auch bei stark differierendem chemischen Aufbau von wasserlöslichen bzw. plastisolhaltigen Druckfarben den insgesamt benötigten Zeitraum für den Behandlungs-, insbesondere Druckvorgang einschließlich der Trocknungs- und wiederum der Zwischentrocknungszeit erheblich zu verkürzen. Dadurch wächst in beachtlichem Maße auch die Auslastung der benötigten Maschinenanlagen.

Erfindungsgemäß wird dies dadurch gewährleistet, daß bei dem Trockner Lampen mit unterschiedlichem Lichtfrequenzbandbereich und/oder Intensität so rasterförmig an geordnet werden, daß sich ein optimaler Lichtüberlappungsbereich auf dem Trocknungsgut ergibt. Dies heißt bei Anordnung von einzelnen Lampen in Kolbenform, daß die in mehreren Reihen angeordneten einzelnen Lampentypen so montiert werden, daß die einzelnen Lampen auf kreuzweise sich schneidenden Geraden oder Reihen zu liegen kommen, und zwar insbesondere bei Verwendung von Röhrenlampen derart, daß sie in zwei Ebenen winkelig, bevorzugt rechtwinkelig zueinander ausgerichtet sind. Dadurch werden in durchaus überraschender Weise deutlich verkürzte Antrocknungszeiten möglich.

Vor allem bei Verwendung dreier und mehrerer verschiedener Lampentypen und insbesondere Leuchtstoffröhrentypen können diese bevorzugt in drei Ebenen jeweils winkelig zueinander angeordnet werden. Beispielsweise können die Leuchtstoffröhren in jeder Ebene um 90° versetzt zueinander so zu liegen kommen, daß in Draufsicht die in der obersten und untersten Ebene parallel zueinander ausgerichteten Leuchtstoffröhren jeweils um einen halben Abstand versetzt zueinander liegen, um eine optimale Ausleuchtung zu gewährleisten.

Bevorzugt werden Lampen und insbesondere Röhrenlampen verwandt, die im Infrarotbereich über 800 nm, insbesondere über 1,0 µm Wellenlänge strahlen. Ganz grundsätzlich aber kommen alle möglichen Glüh-, Entladungs- und/oder Leuchtstofflampen und verschiedene Kombinationen einschließlich Lampen, die im UV-Bereich strahlen in Betracht, um eine Optimierung zu gewährleisten.

Weitere Vorteile, Einzelheiten und Merkmale der Erfindung ergeben sich nachfolgend aus den anhand von Zeichnungen näher dargestellten Ausführungsbeispielen. Dabei zeigen im einzelnen:
- Figur 1 :: eine schematische Draufsicht auf einen erfindungsgemäßen Trockner unter Verwendung dreier verschiedener Leuchtröhren;
- Figur 2 :: eine schematische Seitenansicht auf das in Figur 1 dargestellte Ausführungsbeispiel;
- Figur 3 :: ein weiteres Ausführungsbeispiel.

Der in Figur 1 und 2 gezeigte Trockner besteht aus einer Vielzahl von Lampen 1, d.h. im gezeigten Ausführungsbeispiel von rohrförmigen Lampen 1. Im gezeigten Ausführungsbeispiel werden rohrförmige Lampen mit drei unterschiedlichen Röhrentypen F, G sowie H verwandt, die Licht in unterschiedlichen Wellenlängenbereichen und/oder -intensitäten ausstrahlen, wobei das Spektrum optimal auf das Trockengut abgestimmt ist.

In Figur 1 und 2 ist dazu im Trockner in der untersten Ebene beispielsweise der Lampentyp H in regelmäßigem Abstand zueinander in Parallellage angeordnet. In einem Abstand oberhalb dieser ersten Ebene sind dann in einer zweiten mittleren Ebene mehrere rohrförmige Lampen 1 des weiteren Lampentypes G in Parallellage zueinander in regelmäßigem Abstand angeordnet.

In der dritten und obersten Ebene sind dann ebenfalls wieder in Parallellage in regelmäßigen Abständen zueinander die rohrförmigen Lampen 1 des dritten Lampentypes F montiert.

Im gezeigten Ausführungsbeispiel werden die rohrförmigen Lampen von Ebene zu Ebene jeweils um 90° versetzt zueinanderliegend angeordnet, so daß die an der obersten Ebene liegenden rohrförmigen Lampen 1 des Types F zu den in der untersten Ebene liegenden rohrförmigen Lampen 1 des Types H parallel ausgerichtet, aber - wie sich vor allem in Figur 1 zeigt - um den halben Abstand versetzt zueinander liegen. Daraus ist auch ersichtlich, daß zumindest die rohrförmigen Lampen in der obersten und unteren Ebene in gleichem Abstand in Parallellage, aber in Draufsicht um den halben Abstand versetzt zueinander liegend eingebaut werden.

Durch diese Anordnung vor allem unter Verwendung eines darüber montierten Reflektros 3 kann das auf einer unteren Trocknungsebene 5 bringbare Trockengut 7 optimalst getrocknet bzw. angetrocknet werden.

In Abhängigkeit des Trocknungsgutes werden vor allem Lampen mit einem Lichtspektrum im nicht sichtbaren Infrarotbereich mit unterschiedlichen Wellenlängen verwandt. Möglich sind aber genauso Kombinationen vom Infrarot- über den sichtbaren Wellenlängenbereich bis hin zum Ultraviolett-Wellenbereich, wobei hier nicht nur der Lampen- und insbesondere Röhrentyp, sondern auch die Anzahl der verschiedenen Lampen- und insbesondere Röhrentypen unterschiedlich sein können.

Durch die erläuterte Lampenanordnung wird eine ansonsten zwangsläufig sich ergebenden inhomogone Ausleuchtung nicht nur bei verschiedenen, sondern sogar bei gleichen röhrenförmigen Lampen 1 vermieden. Denn bei paralleler Anordnung eines oder verschiedener Röhrentypen lediglich in einer Ebene kommt es zwangsläufig neben den schon trockenen Farbpartien zu noch nicht angetrockneten Streifen oder Flecken je nach der Intensität bzw. dem Beaufschlagungswinkel der röhrenförmigen Lampen 1 schon allein deshalb, weil der Ausleuchtungshof einer jeden röhrenförmigen Lampe über die Gesamtlänge des Lampenkörpers sehr unterschiedlich ist und vor allem zu den Endbereiche der röhrenförmigen Lampen 1 hin bereits auf dem letzten Drittel der Gesamtlänge deutlich abnimmt. Von daher ist auch denkbar, daß Bezug nehmend auf das in den Figuren 1 und 2 dargestellte Ausführungsbeispiel zu jedem Lampentyp im Bereich der Halte- und Einspeisenden jeweils zumindest eine weitere Röhrenlampe gleichen Typs mit einer versetzt dazu liegenden Ebene und quer zu den ansonsten parallel ausgerichteten Röhrenlampen angeordnet wird, und zwar bevorzugt unterhalb der jeweiligen Ebene der ansonsten parallel zueinander liegenden Röhrenlampen gleichen Typs. Dadurch kann vor allem dem Intensitätsabfall der Leuchtstoff- und Röhrenlampen im Bereich ihrer Halte- und Einspeisenden ausgleichend entgegenwirkt werden.

Bei dem anhand der Figuren 1 und 2 erläuterten Ausführungsbeispiel kann der Abstand der einzelnen Lampen-Ebenen durchaus unterschiedlich gewählt werden. Ein Abstand von einer zur anderen Lampenebene von beispielsweise 3 cm bis 10 cm, vorzugsweise von 4 bis 6 cm, also um 5 cm, ist dabei durchaus wünschenswert und ausreichend. Wenn die Lampen zu dicht zueinander zu liegen kommen, könnte die Aufheizung evtl. zu groß werden. Wird der Abstand zu groß gewählt, so wird die Entfernung von den oberen oder zumindest der obersten Lampenebene bis zum Trocknungsgut evtl. zu groß und damit die Beleuchtungsintensität zu gering.

Auch der Abstand bis zur Reflektorebene von der obersten Lampenebene aus kann in weiten Grenzen beliebig gewählt werden, beispielsweise von 3 cm bis 20 cm variieren. Die Entfernung von der untersten Lampenebene bis zum Trocknungsgut beträgt beispielsweise 6 cm und kann allgemein von etwa 3 cm bis 20 cm, vorzugsweise bis 10 cm, variieren, wobei bereits häufig nach einem ersten Anschalten der Lampen und einem Ingangsetzen des Antrocknungsprozesses die Heizeinrichtung nach oben hin unter Herstellung eines größeren Abstandes zum Trocknungsgut zurückgefahren werden kann.

Der Nachteil der nicht gleichmäßigen Antrocknung durch Verwendung einer gitterförmigen Anordnungsstruktur für die röhrenförmigen Lampen 1 gilt grundsätzlich auch im Falle von Lampen in Kolbenform. Entsprechend kolbenförmige Lampen 1 könnten dann in Linien, d.h. in mehreren parallelen Reihen zueinander angeordnet werden, und zwar so, daß die kolbenförmigen unterschiedlichen Lampentypen F, G oder beispielsweise H in Draufsicht auf Geraden zu liegen kommen, wie sie in Figur 1 für den Fall von röhrenförmigen Lampen dargestellt sind. Bei einzelnen Kolbenlampen können diese aber natürlich dann in einer gemeinsamen Ebene versetzt zueinander liegen, daß sich eine zu Figur 1 vergleichbare Raster- oder Gitterstruktur ergibt.

Eine versetzte Anordnung ist nur rein beispielhaft auch anhand von Figur 3 für Kolbenlampen, bestehend aus drei unterschiedlichen Typen, gezeigt, die in einem rechteckförmigen Raster in einer Ebene so angeordnet sind, daß in jeder Reihe die drei Lampentypen um einen Platz vertauscht angeordnet sind.

Schließlich können aber auch röhrenförmige oder kolbenförmige Lampen in einer zu Figur 1 oder 3 vergleichbaren gitter- oder rasterförmigen Anordnung in einer oder mehreren Ebenen vorgesehen sein.

Schließlich können die verschiedenen Lampentypen zur optimalen Anpassung an den eigentlichen Trocknungsprozeß elektrisch oder mechanisch geregelt und/oder verändert werden, wobei die Beleuchtungszeiten zum Teil auch nur extrem kurz sein können, um den Trocknungsprozeß zu iniziieren.

Für das anhand von Figuren 1 und 2 vom prinzipiellen Aufbau erläuterte Ausführungsbeispiel können beispielsweise Faden-Röhren der folgenden Typen verwandt werden:
- Typ F:: Röhrentype FQS 300 (geschlossene Hallogenlampe)
Wellenlänge 1,5 µm
el. Leistung 600 W
- Typ G:: Röhrentype HSS 350 ( geschlossene Hallogenlampe )
Wellenlänge 2,5 µm
el. Leistung 500 W
- Typ H:: Röhrentype HHS 450 (offene Glasröhre mit Wendel)
Wellenlänge 4,5 µm
el. Leistung 350 W

Das erfindungsgemäße Beispiel ist anhand einer Lampenanordnung mit zumindest zwei Lampentypen mit unterschiedlichem Wellenlängenspektrum und/oder -Intensitäten beschrieben worden. Manchmal kann aber auch eine Lampenanordnung mit nur einem Lampentyp ausreichend sein.

## Patentansprüche

1. Trockner, insbesondere Zwischentrockner, vor allem zum Trocknen von Druckfarbe, Lebensmittelfarbe etc., bestehend aus einer Lampenanordnung mit zumindest zwei Lampentypen mit unterschiedlichem Wellenlängenspektrum und/oder -intensitäten, **dadurch gekennzeichnet**, daß die Lampen (1) in einem Trocknerfeld raster- bis gitterförmig versetzt zueinander angeordnet sind, und daß röhrenförmige bzw. in einer Reihe angeordnete kolbenförmige Lampen (1) in Parallellage zueinander bzw. parallelen Reihen zueinander in einer ersten und versetzt dazu zumindest in einer zweiten Ebene angeordnet sind, wobei die röhrenförmigen Lampen (1) bzw. die parallel zueinander ausgerichteten Reihen von kolbenförmigen Lampen (1) winkelig zu der Anordnung in der an deren Ebene liegen.

2. Trockner nach Anspruch 1, **dadurch gekennzeichnet**, daß die röhrenförmigen Lampen (1) bzw. die parallelen Reihen von kolbenförmigen Lampen (1) in den zumindest beiden Ebenen rechtwinkelig zueinander ausgerichtet sind.

3. Trockner nach Anspruch 1 oder 2, **dadurch gekennzeichnet**, daß die Lampenanordnung n = 2 und mehr unterschiedliche Lampentypen (F, G, H ...) umfaßt, die in verschiedenen Ebenen angeordnet und jeweils in einem Winkel α = 360°/n zur Ausrichtung der Lampen (1) in einer anderen Ebene ausgerichtet sind.

4. Trockner nach einem der Ansprüche 1 bis 3, **dadurch gekennzeichnet**, daß bei drei Lampentypen und mehr diese in zumindest drei parallelen Ebenen übereinander angeordnet sind, wobei die rohrförmigen Lampen (1) bzw. die in parallelen Reihen angeordneten kolbenförmigen Lampen (1) in einer unteren und oberen Ebene parallel aber um den halben Abstand der rohrförmigen Lampen (1) bzw. der Lampenreihen versetzt und in dazwischen befindlichen Mittelebene um 90° dazu verdreht angeordnet sind.

5. Trockner nach einem der Ansprüche 1 bis 4, **dadurch gekennzeichnet**, daß zumindest bei ausschließlich aus kolbenförmigen Lampen (1) bestehender Lampenanordnung die Lampen (1) unterschiedlichen Lampentyps in mehreren Reihen in regelmäßigem Abstand so angeordnet sind, daß die unterschiedlichen Lampentypen in benachbarten Reihen jeweils in rotierender Reihenfolge angeordnet sind.

6. Trockner nach einem der Ansprüche 1 bis 5, **dadurch gekennzeichnet**, daß die Lampen (1) ein Lichtspektrum vor allem im Infrarotbereich, vorzugsweise im Infrarotbereich über 1,0 µm Wellenbereich ausstrahlen.

7. Trockner nach einem der Ansprüche 1 bis 6, **dadurch gekennzeichnet**, daß die Lampen (1) zumindest auch im sichtbaren und/ oder Ultraviolletbereich strahlen.

## Claims

1. A drier, more especially an intermediate drier, and in particular for drying printing ink, coloring matter used for foodstuffs and the like, consisting of a lamp arrangement comprising at least two types of lamps with a different wavelength spectrum and/or different intensities, characterized in that the lamps (1) are arranged in a drier panel like a grid or grating with an offset relationship to each other and in that the tubular (1) or bulb-like lamps arranged in a row, are arranged in a parallel setting in relation to one another or are arranged in parallel rows in relation to each other in a first plane and offset in relation to it at least in a second plane, the tubular lamps (1) or, respectively, the rows in parallel alignment thereto, of bulb-like lamps (1) being located at an angle to the arrangement in the other plane.

2. The drier as claimed in claim 1, characterized in that the tubular lamps (1) or, respectively, the parallel rows of bulb-like lamps (1) are aligned in the at least two planes rectangularly in relation to each other.

3. The drier as claimed in claim 1 or in claim 2, characterized in that the lamp arrangement comprises n = 2 and more different types of lamp (F, G, H...), which are arranged in different planes and are respectively set at an angle α equal to 360°/n to the direction of alignment of the lamps (1) in another plane.

4. The drier as claimed in any one of the claims 1 through 3, characterized in that in the case of three and more types of lamp the same are arranged in at least three parallel planes over each other, the tubular lamps (1) or, respectively, the bulb-like lamps (1) arranged in parallel rows are arranged in a lower and an upper plane parallel to each other but are staggered by half the distance between the tubular lamps (1) or, respectively, between the rows of lamps and in the middle plane arranged therebetween are turned through 90° in relation thereto.

5. The drier as claimed in any one of the claims 1 through 4, characterized in that at least in the case of a lamp arrangement consisting of bulb-like lamps only (1) the lamps (1) of different type are so arranged in a plurality of rows with a regular spacing that the different types of lamp in adjacent rows are arranged respectively in an angularly progressive offset sequence.

6. The drier as claimed in any one of the claims 1 through 5, characterized in that the lamps (1) have a light spectrum more particularly in the infrared range and more particularly in the infrared range above 1.0 µm.

7. The drier as claimed in any one of the claims 1 through 6, characterized in that the lamps (1) at least shine in the visible and/or range.

## Revendications

1. Séchoir, plus particulièrement séchoir auxiliaire, principalement pour le séchage d'encres d'imprimerie, d'encres ou colorants pour l'industrie alimentaire, etc., qui se compose d'un agencement de lampes comportant au moins deux types de lampes à intensités et/ou spectre de longueurs d'onde, qui diffèrent, caractérisé en ce que les lampes (1) sont agencées de manière mutuellement décalée en forme de grille ou de réseau en un champ de séchage et en ce que des lampes (1) tubulaires ou en forme d'ampoules disposées en une rangée sont agencées en une position parallèle les unes par rapport aux autres ou en rangées parallèles les une par rapport aux autres dans un premier plan et décalées par rapport à celui-ci dans au moins un second plan, si bien que les lampes (1) tubulaires, ou les rangées dirigées parallèlement les unes par rapport aux autres de lampes en forme d'ampoules (1) se situent angulairement par rapport à l'agencement dans l'autre plan.

2. Séchoir selon la revendication 1, caractérisé en ce que les lampes (1) tubulaires ou les rangées parallèles de lampes (1) en forme d'ampoules sont dirigées perpendiculairement les unes par rapport aux autres dans au moins les deux plans.

3. Séchoir suivant la revendication 1 ou 2, caractérisé en ce que l'agencement des lampes n = 2 et plus comprend divers types de lampes (F, G, H ...) qui sont agencées dans divers plans et sont dirigées à chaque fois selon un angle α = 300°/n par rapport à la direction des lampes (1) dans un autre plan.

4. Séchoir suivant l'une quelconque des revendications 1 à 3, caractérisé en ce que, dans le cas de trois types de lampes et plus, ces lampes sont superposées dans au moins trois plans parallèles, où les lampes tubulaires (1) ou les lampes (1) en forme d'ampoules disposées en rangées parallèles sont agencées parallèlement dans un plan inférieur et un plan supérieur, mais décalées de la demi-distance des lampes tubulaires (1) ou des rangées de lampes et tournées de 90° par rapport à elles dans le plan médian qui se trouve entre les plans inférieur et supérieur.

5. Séchoir suivant l'une quelconque des revendications 1 à 4, caractérisé en ce que, au moins dans le cas d'un agencement de lampes exclusivement constitué de lampes (1) en forme d'ampoules, les lampes (1) de différents types de lampes sont agencées en plusieurs rangées à distance régulière, en sorte que les lampes de divers types sont chaque fois agencées en une suite de rangées tournantes dans des rangées voisines.

6. Séchoir suivant l'une quelconque des revendications 1 à 5, caractérisé en ce que les lampes (1) émettent un spectre de lumière principalement situé dans la plage de l'infrarouge, de préférence dans la plage de l'infrarouge d'une zone de longueurs d'onde au-dessus de 1,0 µm.

7. Séchoir suivant l'une quelconque des revendications 1 à 6, caractérisé en ce que les lampes (1) émettent dans le domaine de la lumière visible et/ou ultraviolette.
